# EUROPÄISCHE PATENTSCHRIFT

(11) **EP 0 039 453 B1**
(45) Veröffentlichungstag und Bekanntmachung des Hinweises auf die Patenterteilung: **05.12.1984**
(21) Anmeldenummer: 81103085.7
(22) Anmeldetag: 24.04.1981
(51) Int. Cl.: C25D 19/00, C25D 7/06

(54) **Vorrichtung zum Elektroplattieren**
Apparatus for electroplating
Dispositif d'électrodéposition

(30) Priorität: 03.05.1980 DE 3017079
(43) Veröffentlichungstag der Anmeldung: 11.11.1981
(73) Patentinhaber: Thyssen Aktiengesellschaft vorm. August Thyssen-Hütte, 47166 Duisburg (DE)
(72) Erfinder: Espenhahn, Manfred, Dipl.-Ing., D-4300 Essen (DE); Folwaczny, Manfred, Dipl.-Ing., D-4223 Voerde (DE)
(74) Vertreter: Cohausz & Florack Patentanwälte

## Beschreibung

Die Erfindung betrifft eine Vorrichtung zum Elektroplattieren von Metallbändern, insbesondere zum Verzinken von Stahlband, mit einem mit Elektrolytflüssigkeit gefüllten, insbesondere durchströmten Tank und mindestens einer darin eingetauchten, oberhalb und einer unterhalb des Bandes und parallel dazu angeordneten Elektrode.

Bei einer bekannten Anlage dieser Art (DE-PS 689 548) ist bei einer gewünschten einseitigen Beschichtung des Bandes nur auf dieser Seite des Bandes eine Elektrode aus dem Niederschlagsmetall vorgesehen, während bei einer zweiseitigen Beschichtung des Bandes jeweils eine Elektrode aus dem Niederschlagsmetall auf beiden Seiten des Bandes angeordnet ist. Während des Elektroplattierens verbraucht sich das Niederschlagsmetall der Elektroden, so dass infolge des sich dadurch ändernden Abstandes zwischen der zu beschichtenden Bandseite und der Elektrode das elektrische Feld sich ändert. Eine über die gesamten Bandlänge gleichmässige Elektroplattierung kann deshalb nicht gewährleistet werden. Um eine einigermassen gleichmässige Elektroplattierung zu erhalten, müssten bei dieser Anlage die Elektroden in regelmässigen Intervallen erneuert werden. Dieses Erneuern, insbesondere der unterhalb des Bandes angeordneten Elektrode, ist schwierig und zeitraubend und macht einen Betriebsstillstand der Vorrichtung unumgänglich.

Solche Schwierigkeiten traten bei einer älteren-Vorrichtung, auf die man jüngst wieder zurückgekommen ist, nicht auf (DE-PS 250 043; Stahl und Eisen 92 (1972) Nr. 18, Seite 833). Bei dieser Vorrichtung besteht die Anode aus einem unlöslichen Metall, so dass der einmal eingestellte Abstand auch mit fortschreitender Betriebsdauer erhalten bleibt. Um ein Absinken des für das Elektroplattieren notwendigen lonentransportes im Elektrolyten zu vermeiden, ist es aber erforderlich, dass die Elektrolytflüssigkeit in gesonderten, zusätzlichen Anlagen derart aufbereitet wird, dass sie Ionen des abzuscheidenden Metalls in ausreichender Konzentration enthält. Der Elektrolyt muss also bei dieser Anlage in ständigem Kreislauf zwischen der Beschichtungsvorrichtung und der Aufbereitungsanlage umgepumpt werden.

Der Erfindung liegt die Aufgabe zugrunde, eine Vorrichtung zum Elektroplattieren zu schaffen, die einfach im Aufbau ist und die ohne zeitraubenden Umbau wahlweise eine einseitige oder beidseitige Beschichtung des Bandes ermöglicht.

Diese Aufgabe wird erfindungsgemäss dadurch gelöst, dass die oberhalb des Bandes angeordnete Elektrode aus dem abzuscheidenden Metall, z.B. Zink, besteht und die unterhalb des Bandes angeordnete Elektrode aus einem im Elektrolyten unlöslichen Material besteht und zum Zwecke einer einseitigen Elektroplattierung von der Stromquelle abschaltbar ist.

Bei der erfindungsgemässen Vorrichtung werden die für die Beschichtung notwendigen Ionen von der sich verbrauchenden, oberhalb des Bandes angeordneten Elektrode zur Verfügung gestellt, und zwar sowohl beim einseitigen als auch beim zweiseitigen Beschichten. Das aufwendige Aufbereiten des Elektrolyten in einer separaten Anlage und das zusätzliche Energie erfordernde Umpumpen fällt bei der erfindungsgemässen Vorrichtung weg. Da die schwer zugängliche, unterhalb des Metallbandes angeordnete Elektrode aus einem im Elektrolyten nicht löslichen Material besteht, bleibt ihr Abstand zum Band konstant, so dass eine gleichmässige Beschichtung gewährleistet wird.

Ein zusätzlicher Vorteil ergibt sich bei der erfindungsgemässen Vorrichtung beim einseitigen Elektroplattieren dann, wenn die untere Elektrode von der Stromquelle abgeschaltet ist. In diesem Fall kann die für die untere Elektrode vorgesehene Stromversorgung zusätzlich die obere Elektrode mit Strom versorgen. Wegen der doppelten Stromstärken kann dann der Beschichtungsvorgang schneller durchgeführt werden.

Nach einer Ausgestaltung der Erfindung kann die obere und/oder untere Elektrode in ihrem Abstand zum Band einstellbar sein. Hierbei kommt der Einstellbarkeit der oberen, sich im Betrieb verbrauchenden Elektrode besondere Bedeutung zu. Wird die obere Elektrode auf konstantem Abstand gehalten, kann die einmal eingestellte Spannung aufrechterhalten werden. Besonderer Vorrichtungen zur Spannungsregelung bedarf es nicht. Da nur die obere Elektrode sich verbraucht, diese aber leicht zugänglich ist, ist die für den Austausch benötigte Zeit vergleichsweise gering.

Bei Vorrichtungen zum Elektroplattieren, die sowohl oberhalb als auch unterhalb des zu beschichtenden Bandes lösliche Elektroden aus Beschichtungsmetall aufweisen, hat man beobachtet, dass eine, wenn auch geringere Beschichtung der jeweiligen Bandseite auch dann eintritt, wenn die dieser Seite des Bandes zugeordnete Elektrode nicht an der Spannungsquelle angeschlossen ist. Für eine einwandfreie einseitige Beschichtung ist es also bei dieser Vorrichtung erforderlich, die der nicht zu beschichtenden Bandseite zugeordnete Elektrode aus dem Elektrolyten zu entfernen. Bei der erfindungsgemässen Vorrichtung ist ein solcher Umbau nicht erforderlich. Allein durch Abschalten der sich nicht verbrauchenden Elektrode bleibt die dieser Elektrode zugekehrte Seite des Bandes ohne Beschichtung. Es ist allerdings auch möglich, diese Elektrode so weit abzusenken, dass sie keinen Einfluss mehr auf die ihr zugekehrte Seite des Bandes nehmen kann, selbst wenn sie noch an Spannung liegt.

Bei Vorrichtungen, in denen Bänder unterschiedlicher Breite verarbeitet werden sollen, ergeben sich dadurch Schwierigkeiten, dass die Elektroden im wesentlichen nur in den vom Band überdeckten Bereichen verbraucht werden. Falls mit einer solchen Vorrichtung zu einem späteren Zeitpunkt ein breites Band beschichtet werden soll, ergibt sich wegen des über die Breite unterschiedlichen Abstandes zwischen Elektrode und Band an den Bandkanten eine dickere Beschichtung. Um diese Nachteile zu vermeiden, ist nach einer weiteren Ausgestaltung der Erfindung vorgesehen, sowohl die oberhalb des Bandes befindliche lösliche Elektrode als auch die unlösliche, unterhalb des Bandes angeordnete Elektrode in parallel zur Bandkante verlaufende Segmente zu unterteilen, die wahlweise und in Abhängigkeit von der Breite des zu beschichtenden Bandes an die Stromquelle angeschlossen werden können. Diese Anordnung ist auch beim einseitigen Elektroplattieren von Vorteil. Durch Abschalten der Randbereiche der Elektroden kann dem Umgriff des elektrischen Feldes auf die der Elektrode abgekehrte Bandseite und damit einer unbeabsichtigten Beschichtung dieser Seite wirkungsvoll begegnet werden.

Weiter kann einem geringen Umgriff des elektrischen Feldes um die Bandkanten und die damit verbundene geringe Beschichtung der der Elektrode abgekehrten Bandseite dadurch vermieden werden, dass parallel zu den Bandkanten verlaufende Abschirmmasken vorgesehen sind, an die gegebenenfalls eine Spannung zum Aufbau eines Schutzfeldes anlegbar ist.

Die Gefahr eines Umgriffes des elektrischen Feldes kann aber auch dadurch vermindert oder ausgeschlossen werden, dass die äusseren Segmente an eine Spannung entgegengesetzter Polung angeschlossen werden.

Obgleich bei der erfindungsgemässen Vorrichtung ein Umpumpen zwischen einer Aufbereitungsanlage und dem mit Elektrolyten gefüllten Tank nicht erforderlich ist, ist es zweckmässig, den Elektrolyten im Tank umzupumpen, und mittels Düsen den gewünschten Stellen zwischen Band und Elektrode zuzuführen, um eine möglichst gleichmässige Ionenkonzentration in diesem Bereich zu erreichen.

Nach einer weiteren Ausgestaltung der Erfindung können mehrere obere und untere Elektroden in einem Tank hintereinander angeordnet sein. Es ist aber auch möglich, mehrere Tanks vorzusehen. In diesem Fall ist die Distanz zwischen den Bandführungsstellen geringer, so dass das Band den gewünschten Abstand zu den Elektroden besser hält.

Im folgenden wird die Erfindung anhand einer ein Ausführungsbeispiel darstellenden Zeichnung näher erläutert. Im einzelnen zeigen
Fig. 1 eine Vorrichtung zum Elektroplattieren von Metallband in schematischer Darstellung in Seitenansicht und
Fig. 2 die Vorrichtung gemäss Fig. 1 im Schnitt nach der Linie A-B.

Oberhalb einer Auffangwanne 9 für Elektrolytflüssigkeit 10 sind mehrere Vorrichtungen zum Elektroplattieren hintereinander angeordnet. Jede Vorrichtung besteht aus einer Stromrolle 1, über die einem zu beschichtenden Band 7 Strom zuführbar ist, und einer unterhalb der Stromrolle 1 angeordneten Andruckrolle 2, einem mit Elektrolyten 6 gefüllten Tank 8, an dessen vorderem und hinterem Rand Dichtungsrollen 3 vorgesehen sind, zwischen denen das Band 7 in den Tank 8 eintritt und aus dem Tank 8 austritt. In jedem Tank 8 sind unterhalb des Bandes 7 und parallel zum Band 7 zwei Elektroden 5 aus im Elektrolyten unlöslichem Material, z.B. Titan, Kohlenstoff oder mit Blei beschichtete Kupferplatten, und oberhalb des Bandes 7 und parallel zu diesem Elektroden 4 aus löslichem Material, z.B. Zink, angeordnet. An die Elektroden 4, 5 wird die andere Anschlussklemme der Stromquelle angelegt, wobei die Elektroden 5 wahlweise abschaltbar sind.

Wie Fig. 2 zeigt, bestehen die oberen und unteren Elektroden 4, 5 insbesondere in den Randbereichen aus mehreren Segmenten. Die Segmente der oberen Elektrode 4 können auseinandergefahren werden, während die Segmente der unteren Elektrode 5 durch Isolierstreifen 11 voneinander getrennt sind. Die Segmente der Elektroden 4, 5 sind wahlweise an die Stromquelle anschliessbar. Zwischen dem Band 7 und der unteren Elektrode 5 sind im Randbereich Masken 12 vorgesehen, die horizontal und senkrecht zu den Rändern verfahrbar sind.

Über nicht dargestellte Umwälzpumpen und Düsen kann der Elektrolyt in die bzw. den Spalt zwischen der aktiven Elektrode 4 und 5 oder 4 und dem zu beschichtenden Band 7 gepumpt werden, so dass hier eine gleichmässige lonenkonzentration herrscht.

## Patentansprüche

1. Vorrichtung zum Elektroplattieren von Metallbändern, insbesondere zum Verzinken von Stahlband, mit einem mit Elektrolytflüssigkeit gefüllten Tank und mindestens einer darin eingetauchten, oberhalb und einer unterhalb des Bandes und parallel dazu angeordneten Elektrode, dadurch gekennzeichnet, dass die oberhalb des Bandes (7) angeordnete Elektrode (4) aus dem abzuscheidenden Metall, z.B. Zink, besteht, und die unterhalb des Bandes (7) angeordnete Elektrode (5) aus einem im Elektrolyten unlöslichen Material besteht und zum Zwecke einer einseitigen Elektroplattierung von der Stromquelle abschaltbar ist.

2. Vorrichtung nach Anspruch 1, dadurch gekennzeichnet, dass die obere und/oder untere Elektrode (4, 5) in ihrem Abstand zum Band einstellbar ist bzw. sind.

3. Vorrichtung nach Anspruch 1 oder 2, dadurch gekennzeichnet, dass die Elektroden (4, 5) in mehrere parallel zur Bandkante verlaufende Segmente unterteilt sind, die unabhängig voneinander an die Stromquelle anschliessbar sind.

4. Vorrichtung nach einem der Ansprüche 1 bis 3, dadurch gekennzeichnet, dass den Elektroden (4,5) Abschirmmasken zur Abschirmung des elektrischen Feldes parallel zu den Kanten des zu beschichtenden Bandes zugeordnet sind.

5. Vorrichtung nach Anspruch 3, dadurch gekennzeichnet, dass das bzw. die äusseren Segmente an eine Spannung anschliessbar sind, die gegenpolig zur Spannung der übrigen Elektrode ist.

6. Vorrichtung nach einem der Ansprüche 1 bis 5, dadurch gekennzeichnet, dass Pumpen zum Umpumpen des Elektrolyten und Düsen zum Einstellen der Strömungsrichtung und vorzugsweise der Strömungsgeschwindigkeit vorgesehen sind.

7. Vorrichtung nach einem der Ansprüche 1 bis 6, dadurch gekennzeichnet, dass mehrere Elektroden oberhalb und unterhalb des Bandes hintereinander angeordnet sind.

## Claims

1. Apparatus for electroplating metal strips, in particular for galvanising steel strip, having a tank filled with electrolyte fluid and at least one electrode dipping into the fluid and arranged above the strip, and one electrode arranged below the strip and parallel thereto, characterised in that the electrode (4) arranged above the strip (7) consists of the metal to be deposited, for example zinc, and the electrode (5) arranged below the strip (7) consists of a material insoluble in the electrolyte and, for the purpose of one-sided electroplating, can be disconnected from the current source.

2. Apparatus according to Claim 1, characterised in that the distance between the upper and/or lower electrode (4, 5) and the strip is adjustable.

3. Apparatus according to Claim 1 or 2, characterised in that the electrodes (4, 5) are subdivided into several segments which extend parallel to the strip edge and can be connected independently of one another to the current source.

4. Apparatus according to one of Claims 1 to 3, characterised in that the electrodes (4, 5) are associated with screening masks for screening the electric field parallel to the edges of the strip to be plated.

5. Apparatus according to Claim 3, characterised in that the outer segment or segments can be connected to a voltage of a polarity opposite to that of the remaining electrode.

6. Apparatus according to one of Claims 1 to 5, characterised in that pumps for circulating the electrolyte and nozzles for adjusting the flow direction and preferably the flow velocity are provided.

7. Apparatus according to one of Claims 1 to 6, characterised in that several electrodes are arranged in series above and below the strip.

## Revendications

1) Dispositif d'électro-deposition de bandes métalliques, en particulier pour la galvanisation d'une bande d'acier, avec une cuve emplie de liquide électrolytique et au moins une électrode plongée dedans au-dessus de la bande et une électrode au-dessous de la bande et parallèle à la première, caractérisé par le fait que l'électrode (4) disposée au-dessus de la bande (7) est constituée du métal à déposer, par exemple du zinc, et l'électrode (5) disposée au-dessous de la bande (7) est constituée d'un matériau insoluble dans l'électrolyte et peut être déconnectée de la source de courant dans le but d'un électro-deposition sur une seule face.

2) Dispositif selon la revendication 1, caractérisé par le fait que les électrodes (4, 5) supérieure et/ou inférieure sont à une distance réglable par rapport à la bande.

3) Dispositif selon l'une des revendications 1 et 2, caractérisé par le fait que les électrodes (4, 5) sont divisées en plusieurs segments s'étendant parallèlement au bord de la bande et qui peuvent être raccordés à la source de courant indépendamment les uns des autres.

4) Dispositif selon l'une des revendications 1 à 3, caractérisé par le fait que des masques de blindage pour former écran au champ électrique sont adjoints aux électrodes parallèlement aux bords de la bande à recouvrir.

5) Dispositif selon la revendication 3, caractérisé par le fait que le ou les segments extérieurs peuvent être raccordés à une tension qui est à pôles opposés par rapport à la tension des autres électrodes.

6) Dispositif selon l'une des revendications 1 à 5, caractérisé par le fait qu'on prévoit des pompes pour transvaser l'électrolyte et des buses pour régler la direction d'écoulement et avantageusement la vitesse d'écoulement.

7) Dispositif selon l'une des revendications 1 à 6, caractérisé par le fait que plusieurs électrodes sont disposées les unes derrière les autres au-dessus et au-dessous de la bande.
